# EUROPÄISCHE PATENTSCHRIFT

(11) **EP 1 560 294 B1**
(45) Veröffentlichungstag und Bekanntmachung des Hinweises auf die Patenterteilung: **02.11.2006**
(21) Anmeldenummer: 04022694.6
(22) Anmeldetag: 23.09.2004
(51) Int. Cl.: H01R 9/05, H01R 13/52, H01R 13/646

(54) **Steckverbinder für Koaxialkabel mit ringgewelltem Aussenleiter**
Connector for coaxial cable with a corrugated outer conductor
Connecteur pour câble coaxial avec un conducteur extérieur ondulé

(30) Priorität: 29.01.2004 DE 102004004567
(43) Veröffentlichungstag der Anmeldung: 03.08.2005
(73) Patentinhaber: Spinner GmbH, 80335 München (DE)
(72) Erfinder: Wild, Werner, 86647 Buttenwiesen-Unterthürheim (DE)
(74) Vertreter: Prietsch, Reiner

(56) Entgegenhaltungen:
- EP-A- 0 551 092
- EP-A- 0 798 815
- EP-A- 0 936 703
- US-A- 5 938 474
- US-A- 6 036 237

## Beschreibung

Die Erfindung betrifft einen Steckverbinder für einen ringgewellten Außenleiter aufweisende Koaxialkabel, mit einem Steckerkopf, der kabelseitig eine Kegelringfläche hat, die zur innenseitigen Kontaktierung des Stirnrandbereiches des Kabelaußenleiters bestimmt ist, sowie mit einem den Kabelaußenleiter umschließenden, in radialer Richtung auffederbaren Klemmelement, das im montierten Zustand von einem mit dem Steckerkopf verschraubbaren Druckglied umschlossen und axial in Richtung der Kegelringfläche des Steckerkopfes belastet ist, so dass der Stirnrandbereich des Kabelaußenleiters zwischen der Kegelringfläche und einer Gegenfläche des Klemmelementes elektrisch kontaktiert und mechanisch geklemmt ist. Die Kegelringfläche des Steckerkopfes ist an dessen kabelseitigem Stirnrand ausgebildet und das Druckglied ist eine Hülse mit einem Innengewinde, welches in ein Außengewinde des Steckerkopfes eingreift.

Ein Steckverbinder dieser Gattung ist aus der EP-A-0 798 815 bekannt. Das Klemmelement ist bevorzugt als ringförmig geschlossene Schraubenfeder ausgebildet. Zur Montage des Steckverbinders auf ein Koaxialkabel wird zunächst der Kabelmantel zurückgesetzt. Anschließend wird das Druckglied auf das Kabel geschoben, dann das Klemmelement geweitet und auf den blanken ringgewellten Außenleiter geschoben. Dort zieht sich die ringförmig geschlossene Schraubenfeder wieder zusammen, so dass sie im ersten Wellental liegt. Schlussendlich wird der Steckerkopf aufgesetzt, sodann wird das Druckglied aufgeschraubt.

Nachteilig an diesem Steckverbinder ist, dass bei seiner Montage mindestens drei Einzelteile zu handhaben sind, was die Montage zeitaufwändig gestaltet. Zudem besteht die Gefahr, dass ein Teil des Steckverbinders verloren geht.

Diese Nachteile weist ein Steckverbinder gemäß der DE-C-198 57 528 nicht auf. Auch dieser Steckverbinder hat ein Druckglied, das bevorzugt als in eine Ausnehmung des Steckerkopfes eindrehbare Hohlschraube ausgebildet ist, es kann aber auch die Form einer auf ein Außengewinde des Steckerkopfes aufdrehbare Überwurfhülse haben. In beiden Fällen besteht das Klemmelement aus einer Kontakthülse, die durch von ihrem steckseitigen Ende ausgehende, gleichmäßig über den Umfang verteilte, axiale Schlitze in radial federnde Segmente unterteilt ist, die kabelseitig verdickte Köpfe haben, deren Innenflächen im montierten Zustand den Stirnrandbereich des ringgewellten Kabelaußenleiters gegen eine Ringfläche, vorzugsweise eine Kegelringfläche, des Steckerkopfes pressen. In der Ausführungsform des Druckgliedes als Hohlschraube schafft eine Ausdrehung in dem Steckerkopf in Höhe dessen Ringfläche und in der Ausführungsform des Druckgliedes als Überwurfhülse eine Ausdrehung in letzterer einen Freiraum für das Auffedern der Köpfe der Kontakthülse beim Aufschieben des Steckverbinders auf das Kabel, In beiden Ausführungsformen wirken am Außenumfang der Kontakthülse und am Innenumfang des Druckgliedes ausgebildete Ringschultern so zusammen, dass die Kontakthülse vor und während der Montage des Steckverbinders auf dem Kabel um einen Ringwellungsschritt axial verschiebbar in dem Druckglied sitzt, jedoch bei dessen abschließendem Verspannen mit dem Steckerkopf der Stirnrandbereich des Kabelaußenleiters zwischen der Ringfläche des Steckerkopfes und den Gegenflächen der verdickten Köpfe der Kontakthülse geklemmt wird. Der Spannweg ist durch einen abdichtenden O-Ring in zwei Abschnitte gegliedert, von denen der erste einem Vormontagezustand entspricht, in welchem sich der komplette Steckverbinder zerlegungsfrei und ohne zusätzliche Teile auf das Koaxialkabel aufschieben (und nötigenfalls auch wieder abziehen) läßt. Zum Abschluss des Montagevorganges braucht das Druckglied nur noch mit dem Steckerkopf über die Länge des zweiten Spannwegabschnittes verschraubt zu werden.

Steckverbinder der zuvor beschriebenen Art haben vergleichsweise hohe Fertigungskosten. Ursächlich dafür ist in nicht unerheblichem Maß die geschilderte Kontakthülse. Um sie in dem Steckverbinder unterzubringen, muss dieser einen nicht unterschreitbaren Mindestdurchmesser und kabelseitig eine gewisse Mindestlänge haben. Außerdem erfordert die Kontakthülse selbst zahlreiche Fertigungsschritte.

Der Erfindung liegt die Aufgabe zugrunde, einen Steckverbinder der einleitend angegebenen Gattung zu schaffen, der zerlegungsfrei montierbar ist und sich mit geringen Kosten fertigen läßt.

Diese Aufgabe ist bei einem Steckverbinder mit den einleitend genannten Merkmalen erfindungsgemäß durch die im kennzeichnenden Teil des Anspruches 1 stehenden Merkmale gelöst.

Dadurch dass das Klemmelement statt als ringförmig geschlossene Schraubenfeder als geschlitzter Kontaktring ausgebildet ist, kann der Steckverbinder in einem vormontierten Zustand, wie nachfolgend erläutert (s. Figurenbeschreibung), auf das ringgewellte Koaxialkabel geschoben werden. Dieser Kontaktring erfüllt die mechanische und elektrische Funktion der Kontakthülse gemäß DE-C-198 57 528. Als Folge davon verringert sich der Außendurchmesser des Steckerkopfes etwa auf den Wert des größeren Durchmessers der Kegelringfläche, ist also nur wenig größer als der Durchmesser des Kabelaußenleiters im Bereich eines Wellenberges. Der Kontaktring ist des weiteren vollständig im Inneren des als Hülse mit Innengewinde ausgebildeten Druckgliedes untergebracht, im Gegensatz zu der Kontakthülse der bekannten Steckverbinder, die zumindest im zerlegten Zustand teilweise über das Druckglied kabelseitig übersteht. Vor allem aber ist der Kontaktring ein einfaches Drehteil mit dementsprechend geringen Fertigungskosten und im Vergleich zu einer Kontakthülse kurzbauend, so dass sich auch die axiale Länge der Gewindehülse im Vergleich zu der bisherigen Ausführung des Druckgliedes erheblich verringert.

Zweckmäßig hat der Klemmring einen Querschnitt entsprechend einem Dreieck mit abgestumpfter Spitze (Anspruch 2). Der Klemmring ist also an seinem Innenumfang angefast, so dass sein Profil dem Wellungsprofil des Kabelaußenleiters besser angepasst ist. Infolge dessen können der Außendurchmesser des Klemmrings und somit auch die davon abhängigen Außendurchmesser sowohl der Gewindehülse als auch des Steckerkopfes verkleinert werden.

Der Übergang zwischen dem größeren Durchmesser und dem kleineren Durchmesser der Innennut der Gewindehülse kann konusartig ausgebildet sein (Anspruch 3), entweder durch eine Facette oder durch eine Verrundung der kabelseitigen Flanke der Innennut mit dem größeren Durchmesser. Alternativ kann auch die (kabelseitige) Gegenfläche des Klemmrings mit einer Facette versehen oder verrundet sein. In beiden Fällen wird erreicht, dass die Gewindehülse beim (weiteren) Aufschrauben auf den Steckerkopf, ausgehend von dem Vormontagezustand des Steckverbinders, den Klemmring in radialer Richtung zunehmend komprimiert und gleichzeitig in Richtung der Kelgelringfläche des Steckverbinders schiebt.

Bevorzugt hat der Steckerkopf, axial beabstandet von seiner kabelseitigen Stirnfläche um etwa den halben Abstand zwischen zwei aufeinander folgenden Wellenbergen des Kabelaußenleiters, eine umlaufende Ringschulter, entsprechend einer Verkleinerung des Steckerkopfinnendurchmessers von dem Durchmesser des Kabeldielektrikums auf den zur Erhaltung eines konstanten Wellenwiderstandes erforderlichen Wert (Anspruch 4). Das Ausmaß dieses Durchmessersprungs hängt, wie üblich, von dem Durchmesser des Steckverbinderinnenleiters und der Art des Dielektrikums zwischen letzterem und der Innenwand des Steckerkopfes ab.

Zur Abdichtung des Innenraums des Steckverbinders kann der Steckerkopf steckseitig von seinem Außengewinde eine Umfangsnut haben, deren Tiefe geringer als der Durchmesser eines in die Nut eingelegten O-Ringes ist (Anspruch 5).

Insbesondere kann diese Umfangsnut einen Vormontagezustand definieren, in welchem der steckseitige Stirnrand der Hülse gegen den O-Ring anliegt und der in der Innennut mit dem größeren Durchmesser aufgenommene Klemmring zwischen seiner Schulterfläche und der Kegelringfläche des Steckerkopfes einen Umfangsspalt zur Aufnahme des Stirnrandbereiches des Kabelaußenleiters freiläßt.

Die vorgeschlagene Konstruktion des Steckverbinders läßt es bei bestimmten genormten Typen, z.B. dem Typ 7-16, zu, den Außendurchmesser des Steckerkopfes an den Innendurchmesser des genormten, steckseitigen Schraubüberwurfes derart anzupassen, dass der Schraubüberwurf von der Kabelseite her auf den Steckerkopf aufgeschoben werden kann. Der Schraubüberwurf sitzt dann ohne weitere mechanische Maßnahmen verliersicher auf dem Steckerkopf, wobei der kleinste Innendurchmesser des ersteren gleich dem Außendurchmesser des letzteren zuzüglich eines Toleranzspaltes ist (Anspruch 7).

Um den Steckverbinder auf seiner Kabelseite abzudichten, kann in der Hülse eine elastische Profildichtung angeordnet sein, die mindestens eine ringförmige Lippe hat, die nach dem Aufschieben des Steckverbinders auf das Kabel in ein Wellental des Kabelaußenleiters zu liegen kommt und die nach dem Verspannen des Steckverbinders mit dem Kabel durch Aufschrauben der Gewindehülse auf den Steckerkopf den Kabelaußenleiter etwa in Höhe eines Wellenberges dicht umschließt (Anspruch 8). Dadurch ist der Steckverbinder gegenüber dem Kabel ohne zusätzliche Teile zuverlässig abgedichtet. Wenn auf diesen Vorteil verzichtet wird, kann die Abdichtung auch in üblicher Weise mittels eines als gesondertes Teil auf den Kabelmantel aufgeschobenen O-Ringes oder durch Ausspritzen mit einer polymerisierenden Dichtungsmasse bewerkstelligt werden.

Vorteilhaft ist die Profildichtung in der Hülse formschlüssig festgelegt (Anspruch 9), z.B. durch komplementäre Profilierungen des entsprechenden Innenwandbereiches der Hülse und des Außenumfangs der Profildichtung.

Insbesondere kann die Profildichtung hülsenförmig ausgebildet sein und zur Kabelseite hin, axial beabstandet von ihrer Lippe, mindestens eine weitere Lippe haben, die zur dichtenden Anlage an den Kabelmantel bestimmt ist (Anspruch 10).

In der Zeichnung ist ein Ausführungsbeispiel eines Steckverbinders nach der Erfindung schematisch und im Längsschnitt dargestellt. Es zeigt:
- Figur 1: den Steckverbinder im Vormontagezustand, mit vergrößerter Einzelheit "X",
- Figur 2: den gleichen Steckverbinder nach dem Aufschieben auf das Ende eines Koaxialkabels und
- Figur 3: den Steckverbinder nach Abschluss der Montage auf dem Koaxialkabel.

Der in Figur 1 dargestellte Steckverbinder umfasst einen im Wesentlichen hohlzylindrischen Steckerkopf 1, der einen Steckverbinderinnenleiter 2 umschließt, der seinerseits in einer Isolierstoffstütze 3 gehalten ist. Steckseitig hat der Steckverbinderinnenleiter in diesem Ausführungsbeispiel einen Steckerstift 21. Das kabelseitige Ende des Steckverbinderinnenleiters 2 ist zur Einführung in einen rohrförmigen Kabelinnenleiter (vgl. auch Fig. 2) stufenweise verjüngt ausgebildet und trägt einen leicht konischen und in radialer Richtung federnden Kontakttopf 22. Diese Ausbildung des Steckverbinderinnenleiters ist nicht Teil der Erfindung.

Der Steckerkopf 1 endet kabelseitig in einer Kegelringfläche 11, die, von der zylindrischen Umfangsfläche des Steckerkopfes 1 ausgehend, auf dem Mantel eines gedachten Kegels liegt, dessen Spitze kabelseitig von dem Steckerkopf 1 auf dessen gestrichelt dargestellter Längsachse A-A liegt. An den radial innen liegenden, schneidenartigen Rand der Kegelringfläche 11 schließt sich die Umfangsfläche einer Ausdrehung 12 an, die einen größeren Durchmesser als der anschließende zylindrische Innenraum 13 des Steckerkopfes 1 hat. Der Durchmesser der Ausdrehung 12 ist im Wesentlichen gleich dem Durchmesser des Kabeldielektrikums (vgl. Fig. 2). Der Steckerkopf 1 hat außenseitig im Anschluss an die Kegelringfläche ein Außengewinde 14, das bis zu einer Nut 15 reicht, in die ein O-Ring 5 eingelegt ist, dessen Durchmesser im unbelasteten Zustand etwas größer als die Tiefe der Nut 15 ist.

In dem dargestellten Vormontagezustand ist auf das Außengewinde 14 des Steckerkopfs 1 eine mit einem entsprechenden Innengewinde versehene Gewindehülse 4 so weit aufgeschraubt, dass ihre steckseitige Stirnfläche gerade an dem O-Ring 5 ansteht. Die Gewindehülse 4 hat eine erste Innennut 4.1, deren steckseitige Flanke in diesem vormontierten Zustand etwa in Höhe des schneidenartigen Randes der Kegelringfläche 11 liegt. Diese Innennut 4.1 geht in eine zweite Innennut 4.2 mit einem kleineren Innendurchmesser über. Der Übergang ist als Verrundung 4.3 gestaltet.

In der Innennut 4.1 sitzt lose ein Klemmring 6 aus einer federelastischen Metalllegierung, z.B. Bronze. An einer Stelle seines Umfangs hat der Klemmring 6 einen Schlitz 6.1. Statt, wie gezeichnet, axial, kann der Schlitz auch schräg, d.h. unter einem Winkel von z.B. 45° zur Längsachse A-A des Steckverbinders, verlaufen. Der Klemmring 6 hat einen etwa dreieckigen Querschnitt, mit nach innen weisender Spitze, die jedoch durch eine Fase 6.2 gebrochen ist, vgl. Einzelheit "X".

Kabelseitig von der Innennut 4.2 hat die Gewindehülse 4 einen vergrößerten Innendurchmesser und einen einspringenden Ringbund 4.4 zur formschlüssigen Aufnahme einer hülsenförmigen Profildichtung 7, die an ihrem steckseitigen Ende zu einer einspringenden Ringlippe 7.1 und an ihrem kabelseitigen Ende zu einer zweiten, einspringenden Ringlippe 7.2 ausgebildet ist.

Figur 2 zeigt den gleichen Steckverbinder nach dem Aufschieben auf das passend hergerichtete Ende eines Koaxialkabels, das einen rohrförmigen Kabelinnenleiter 50, ein Kabeldielektrikum 51, einen ringgewellten Kabelaußenleiter 52 und einen Kabelmantel 53 umfaßt.

Der steckseitige Stirnrand 52.1 des in Höhe eines Wellenberges des Kabelaußenleiters 52 abgesetzten (abgeschnittenen) Kabels wurde zuvor mit einem einfachen, hier nicht dargestellten Werkzeug leicht aufgebördelt. Der Stirnrandbereich des Kabelaußenleiters 52 nimmt die gezeichnete Stellung zwischen der Kegelringfläche 11 des Steckerkopfes 1 und der kegeligen Gegenfläche 6.3 des Klemmringes 6 ein, nach dem der Stirnrand 52.1 durch Auflaufen auf die kegelige Ringfläche 6.4 des Klemmringes 6 (vgl. "X" in Fig. 1) diesen in radialer Richtung aufgeweitet hat, so dass der Stirnrand des Kabelaußenleiters 52 unter der Fase 6.2 des Klemmrings 6 hindurchtreten bzw. der Klemmring 6 mit seiner Fase 6.2 über den Stirnrand 52.1 des Kabelaußenleiters 52 während des Aufschiebens des Steckverbinders auf das Kabelende hinweg gleiten konnte. Zuvor hat der Stirnrand 52.1 des Kabelaußenleiters 52 die erste Lippe 7.1 der hülsenförmigen Profildichtung 7 und dann der Kabelmantel 53 die zweite Lippe 7.2 radial nach außen verdrängt. Die dem Kabel zugewandten Flächen beider Lippen der Profildichtung 7 sind hierzu entsprechend abgeschrägt, d.h. nach Art von Kegelringflächen ausgebildet.

Gleichzeitig tritt der Steckverbinderinnenleiter 2 mit seinem kabelseitigen Ende in den rohrförmigen Kabelinnenleiter 50 ein, der im Bereich seines Stirnrandes durch den Kontakttopf 22 kontaktiert wird.

Zur endgültigen Montage des Steckverbinders auf dem Ende des Koaxialkabels wird die Gewindehülse 4 über den O-Ring 5 hinaus auf den Steckerkopf 1 aufgeschraubt, bis ein vorgegebenes Anzugsdrehmoment erreicht ist. Dieser fertigmontierte Zustand ist in Fig. 3 dargestellt.

Während des Aufschraubens der Gewindehülse 4 auf den Steckerkopf 1 hat zunächst die Verrundung 4.3 den Klemmring 6 in Richtung des Steckerkopfes 1 verschoben und gleichzeitig in radialer Richtung so weit zusammengedrückt, dass die zweite Innennut 4.2 nun den Klemmring 6 übergreift und eng umschließt. Mit den letzten Drehungen der Gewindehülse 4 ist die kabelseitige Flanke der Innennut 4.2 in Anlage an den kabelseitigen Rand des Klemmringes 6 gekommen, der damit, zusammengedrückt auf den durch die Innennut 4.2 vorgegebenen Innendurchmesser, in axialer Richtung, mit seiner Fläche 6.3 gegen den Stirnrandbereich des Kabelaußenleiters 52 gepresst wird, wodurch letzterer mit der Ringfläche 11 des Steckerkopfes 1 elektrisch kontaktiert und mechanisch zwischen den Flächen 11 und 6.3 geklemmt wird. In diesem Zustand ist der Innenraum des Steckverbinders einerseits durch den O-Ring 5 und andererseits durch die in radialer Richtung komprimierten Lippen 7.1 und 7.2 der Profildichtung 7 abgedichtet.

Die vorgeschlagene Konstruktion erlaubt es z.B. bei einem Steckverbinder des genormten Typs 7-16 den Außendurchmesser des Steckerkopfes 1 so klein zu halten, dass ein Schraubüberwurf 30 mit den genormten Maßen von der Kabelseite her auf den Steckerkopf 1 aufgeschoben werden kann und anschließend durch Aufschrauben der Gewindehülse 4 auch kabelseitig verliersicher gehalten ist, ohne dass es einer weiteren mechanischen Sicherung bedarf, anders als bei typgleichen Steckverbindern bisheriger Bauart, bei denen der Steckerkopf konstruktionsbedingt einen größeren Außendurchmesser hat, so dass er in Höhe des Schraubüberwurfes mit einer Umfangsnut versehen und an dem Schraubüberwurf ein Innenbund durch Einrollen in diese Umfangsnut ausgebildet werden musste.

## Patentansprüche

1. Steckverbinder für einen ringgewellten Außenleiter (52) aufweisende Koaxialkabel, mit einem Steckerkopf (1), der kabelseitig eine Kegelringfläche (11) hat, die zur innenseitigen Kontaktierung des Stirnrandbereiches des Kabelaußenleiters (52) bestimmt ist, sowie mit einem den Kabelaußenleiter umschließenden, in radialer Richtung auffederbaren Klemmelement, das im montierten Zustand von einem mit dem Steckerkopf (1) verschraubbaren Druckglied umschlossen und in Richtung der Kegelringfläche (11) des Steckerkopfes (1) belastet ist, so dass der Stirnrandbereich des Kabelaußenleiters (52) zwischen der Kegelringfläche (11) und einer Gegenfläche des Klemmelementes elektrisch kontaktiert und mechanisch geklemmt ist, wobei die Kegelringfläche (11) des Steckerkopfes (1) an dessen kabelseitigem Stirnrand ausgebildet ist, und das Druckglied eine Hülse (4) mit einem Innengewinde ist, das in ein Außengewinde (14) des Steckerkopfes (1) eingreift, **dadurch gekennzeichnet, dass**
- das Klemmelement ein einseitig offener Klemmring (6) ist
- der Klemmring in einer gestuften Innennut (4.1, 4.2) der Hülse (4) sitzt, welche Innennut steckseitig einen ersten, größeren Durchmesser und kabelseitig einen zweiten, kleineren Durchmesser hat, und
- der Übergang (4.3) zwischen den beiden Durchmessern der gestuften Innennut (4.1, 4.2) im Zusammenwirken mit dem kabelseitigen Stirnrand des Klemmringes so gestaltet ist, dass der Klemmring während des Verschraubens der Hülse (4) mit dem Steckerkopf (1) radial komprimiert wird, und
- mit den letzten Drehungen der Hülse (4) die kabelseitige Flanke der Innennut (4.2) in Anlage an den kabelseitigen Rand des Klemmringes (6) kommt, der damit axial gegen den Stirnrandbereich des Kabelaußenleiters (52) gepresst wird, wodurch die mechanische Klemmung und elektrische Kontaktierung erfolgt.

2. Steckverbinder nach Anspruch 1, **dadurch gekennzeichnet, dass** der Klemmring (6) einen Querschnitt entsprechend einem Dreieck mit abgestumpfter Spitze hat.

3. Steckverbinder nach Anspruch 1 oder 2, **dadurch gekennzeichnet, dass** der Übergang zwischen dem größeren Durchmesser und dem kleineren Durchmesser der Innennut (4.1, 4.2) konusartig ausgebildet ist.

4. Steckverbinder nach einem der Ansprüche 1 bis 3, **dadurch gekennzeichnet, dass** der Steckerkopf (1), axial beabstandet von seiner kabelseitigen Stirnfläche um etwa den halben Abstand zwischen zwei aufeinanderfolgenden Wellenbergen des Kabelaußenleiters (52), eine umlaufende Ringschulter, entsprechend einer Verkleinerung des Steckerkopfinnendurchmessers von dem Durchmesser des Kabeldielektrikums (51) auf den zur Erhaltung eines konstanten Wellenwiderstandes erforderlichen Wert, hat.

5. Steckverbinder nach einem der Ansprüche 1 bis 4, **dadurch gekennzeichnet, dass** der Steckerkopf (1) steckseitig von seinem Außengewinde (14) eine Umfangsnut (15) hat, deren Tiefe geringer als der Durchmesser eines in die Nut eingelegten O-Ringes (5) ist.

6. Steckverbinder nach Anspruch 5, **dadurch gekennzeichnet, dass** die Umfangsnut (15) einen Vormontagezustand definiert, in welchem der steckseitige Stirnrand der Hülse (4) gegen den O-Ring (5) anliegt und der in der Innenut mit dem größeren Durchmesser (4.1) aufgenommene Klemmring (6) zwischen seiner Gegenfläche (6.3) und der Kegelringfläche (11) des Steckerkopfes einen Umfangsspalt zur Aufnahme des Stirnrandbereiches des Kabelaußenleiters (52) freiläßt.

7. Steckverbinder nach einem der Ansprüche 1 bis 6, **dadurch gekennzeichnet, dass** auf dem Steckerkopf (1) verliersicher ein Schraubüberwurf (30) sitzt, dessen kleinster Innendurchmesser etwa gleich dem Außendurchmesser des Steckerkopfes (1) ist.

8. Steckverbinder nach einem der Ansprüche 1 bis 7, **dadurch gekennzeichnet, dass** in der Hülse (4) eine elastische Profildichtung (7) angeordnet ist, die mindestens eine ringförmige Lippe (7.1) hat, die nach dem Aufschieben des Steckverbinders auf das Kabel in ein Wellental des Kabelaußenleiters (52) zu liegen kommt und die nach dem Verspannen des Steckverbinders mit dem Kabel durch Aufschrauben der Hülse (4) auf den Steckerkopf (1) den Kabelaußenleiter etwa in Höhe eines Wellenberges dicht umschließt.

9. Steckverbinder nach Anspruch 8, **dadurch gekennzeichnet, dass** die Profildichtung (7) in der Hülse (4) formschlüssig festgelegt ist.

10. Steckverbinder nach Anspruch 8 oder 9, **dadurch gekennzeichnet, dass** die Profildichtung (7) hülsenförmig ausgebildet ist und zur Kabelseite hin axial beabstandet von ihrer Lippe (7.1) mindestens eine weitere Lippe (7.2) hat, die zur dichtenden Anlage an den Kabelmantel (53) bestimmt ist.

## Claims

1. A connector for coaxial cables having an annularly corrugated outside conductor (52), with a connector head (1) which comprises a conical annular surface (11) on the cable side which is determined for establishing contact on the inner side of the boundary face region of the outside conductor (52) of the cable, and further with a clamping element which encloses the outside conductor of the cable and can spring back in the radial direction and which in the mounted state is enclosed by a pressure member which can be screwed together with the connector head (1) and is axially loaded in the direction towards the conical annular surface (11) of the connector head (1), so that the boundary face region of the outside conductor (52) of the cable is contacted in an electric way and is clamped in a mechanical way between the conical annular surface (11) and a counter-surface of the clamping element, with the conical annular surface (11) of the connector head (1) being arranged on its cable-side face edge and with the pressure member being a sleeve (4) with an inside thread which engages in an outside thread (14) of the connector head (1),
**characterized in that**
- the clamping element is a clamping ring (6) which is open on one side;
- the clamping ring sits in a graduated inside groove (4.1, 4.2) of the sleeve (4), which inside groove has on the insert side a first larger diameter and on the cable side a second smaller diameter, and
- the transition (4.3) between the two diameters of the graduated inside groove (4.1, 4.2) is configured in cooperation with the cable-side face edge of the clamping ring that the clamping ring is radially compressed during the screwing of the sleeve (4) with the connector head (1), and
- with the last rotations of the sleeve (4) the cable-side flank of the inside groove (4.2) comes into contact with the cable-side edge of the clamping ring (6) which is thus pressed axially against the boundary face region of the outside connector (52) of the cable, which thus leads to the mechanical clamping and establishing the electric contact.

2. A connector according to claim 1, **characterized in that** the clamping ring (6) has a cross section according to a triangle with a blunted tip.

3. A connector according to claim 1 or 2, **characterized in that** the transition between the larger diameter and the smaller diameter of the inside groove (4.1, 4.2) is provided with a conical configuration.

4. A connector according to one of the claims 1 to 3, **characterized in that** the connector head (1), axially spaced from its cable-side face surface by approximately half the distance between two successively following corrugation peaks of the outside conductor (52) of the cable, comprises a circular annular shoulder according to a reduction of the inside diameter of the connector head from the diameter of the cable insulator (51) to the value required for maintaining a constant corrugation resistance.

5. A connector according to one of the claims 1 to 4, **characterized in that** the connector head (1) can be provided on the insertion side of its outer thread (14) with a circumferential groove (15) whose depth is lower than the diameter of an O-ring inserted into the groove (5).

6. A connector according to claim 5, **characterized in that** the circumferential groove (15) defines a pre-mounting state in which the face edge of the sleeve (4) on the insert side rests on the O-ring (5) and the clamping ring (6) which is received in the inner groove with the larger diameter (4.1) leaves a circumferential gap for receiving the boundary face region of the outside conductor (52) of the cable between its counter-surface (6.3) and the conical annular surface (11) of the connector head.

7. A connector according to one of the claims 1 to 6, **characterized in that** a screw cap (30) is seated in a non-losable way on the connector head (1) whose smallest inside diameter is approximately equal to the outside diameter of the connector head (1).

8. A connector according to one of the claims 1 to 7, **characterized in that** an elastic profile seal (7) is arranged in the sleeve (4), which seal comprises at least one annular lip (7.1) which comes to lie in a corrugation valley of the outside conductor (52) of the cable after the insertion of the connector on the cable and which after the clamping of the connector with the cable tightly encloses the outside conductor of the cable approximately at the level of a corrugation peak by screwing the sleeve (4) onto the connector head (1).

9. A connector according to claim 8, **characterized in that** the profile seal (7) is fixed in the sleeve (4) in an interlocking manner.

10. A connector according to claim 8 or 9, **characterized in that** the profile sealing (7) is provided with a sleeve-like configuration and, axially spaced from its lip (7.1) towards the cable side, comprises at least one further lip (7.2) which is intended for sealing contact on the cable sheath (53).

## Revendications

1. Connecteur enfichable pour des câbles coaxiaux comportant un conducteur extérieur (52) présentant des ondulations annulaires, du type comportant une fiche (1) qui, sur son côté tourné vers le câble, a une surface conique annulaire (11) destinée à contacter de l'intérieur la région du bord frontal du conducteur extérieur (52) du câble, ainsi qu'un élément de serrage entourant le conducteur extérieur du câble et apte à rebondir suivant la direction axiale qui, à l'état monté, est entouré par un organe de compression apte à être vissé sur la fiche (1) et est sollicité suivant la direction de la surface conique annulaire (11) de la fiche (1) de manière à assurer la connexion électrique et le serrage mécanique de la région du bord frontal du conducteur extérieur (52) du câble située entre la surface conique annulaire (11) et une surface complémentaire de l'élément de serrage, la surface conique annulaire (11) de la fiche (1) étant formée sur le bord frontal tourné vers le câble de celle-ci et l'organe de compression étant une douille (4) avec un filetage intérieur se mettant en prise avec un filetage extérieur (14) de la fiche (1), **caractérisé en ce**
- **que** l'élément de serrage est une bague de serrage (6) ouverte sur un côté
- **que** la bague de serrage est logée dans une rainure intérieure (4.1, 4.2) étagée de la douille (4), laquelle rainure intérieure a un premier diamètre plus important du côté de la fiche et un deuxième diamètre moins important du côté du câble, et
- **que** la transition (4.3) entre les deux diamètres de la rainure intérieure (4.1, 4.2) étagée coopérant avec le bord frontal situé du côté du câble de la bague de serrage est conçue de telle sorte que la bague de serrage est comprimée radialement pendant le vissage de la douille (4) sur la fiche (1), et
- **qu'**en fin de vissage de la douille (4) le flanc côté câble de la rainure intérieure (4.2) vient en appui contre le bord côté câble de la bague de serrage (6) qui est ainsi pressée axialement contre la région du bord frontal du conducteur extérieur (52) du câble, assurant de cette manière le serrage mécanique et la connexion électrique.

2. Connecteur enfichable selon la revendication 1, **caractérisé en ce que** la bague de serrage (6) a une section transversale correspondant à un triangle à la pointe émoussée.

3. Connecteur enfichable selon la revendication 1 ou 2, **caractérisé en ce que** la transition entre le diamètre plus important et le diamètre moins important de la rainure intérieure (4.1, 4.2) est conformée en forme de cône.

4. Connecteur enfichable selon l'une quelconque des revendications 1 à 3, **caractérisé en ce que** la fiche (1) a un épaulement annulaire circonférentiel correspondant à une réduction du diamètre intérieur de la fiche par rapport au diamètre du diélectrique (51) du câble à une valeur nécessaire pour maintenir une impédance caractéristique constante, cet épaulement étant distant de la surface frontale côté câble de la fiche d'une distance correspondant environ à la moitié de la distance séparant deux crêtes d'ondulations consécutives du conducteur extérieur (52) du câble.

5. Connecteur enfichable selon l'une quelconque des revendications 1 à 4, **caractérisé en ce que** la fiche (1) a, sur le côté de son filetage extérieur (14) tourné vers la fiche, une rainure circonférentielle (15) d'une profondeur inférieure au diamètre d'un joint torique (5) placé dans la rainure.

6. Connecteur enfichable selon la revendication 5, **caractérisé en ce que** la rainure circonférentielle (15) définit un état de prémontage dans lequel le bord frontal côté fiche de la douille (4) est en appui contre le joint torique (5) et que la bague de serrage (6) reçue dans la rainure intérieure de diamètre plus important (4.1) ménage entre sa face complémentaire (6.3) et la surface conique annulaire (11) de la fiche une fente circonférentielle destinée à recevoir la région du bord frontal du conducteur extérieur (52) du câble.

7. Connecteur enfichable selon l'une quelconque des revendications 1 à 6, **caractérisé en ce qu'**un chapeau (30) dont le plus petit diamètre intérieur est environ égal au diamètre extérieur de la fiche (1) est vissé sur la fiche (1) de manière à ne pas pouvoir le perdre.

8. Connecteur enfichable selon l'une quelconque des revendications 1 à 7, **caractérisé en ce qu'**un joint profilé (7) élastique est disposé dans la douille (4), ce joint profilé ayant au moins une lèvre annulaire (7.1) qui vient se loger dans le creux entre deux ondulations du conducteur extérieur (52) du câble une fois que le connecteur enfichable a été enfiché sur le câble et qui entoure de manière étanche le conducteur extérieur du câble environ à la hauteur de la crête d'une ondulation une fois que le connecteur enfichable a été serré sur le câble par vissage de la douille (4) sur la fiche (1).

9. Connecteur enfichable selon la revendication 8, **caractérisé en ce que** le joint profilé (7) est fixé par coopération de formes dans la douille (4).

10. Connecteur enfichable selon la revendication 8 ou 9, **caractérisé en ce que** le joint profilé (7) est conformé en forme de douille et qu'il a, sur son côté tourné vers le câble, axialement distante de sa lèvre (7.1), au moins une lèvre supplémentaire (7.2) destinée à venir en appui étanche sur l'enveloppe (53) du câble.
